# FASCICULE DE BREVET EUROPEEN

(11) **EP 1 304 710 B1**
(45) Date de publication et mention de la délivrance du brevet: **21.11.2007**
(21) Numéro de dépôt: 02079283.4
(22) Date de dépôt: 09.10.2002
(51) Int. Cl.: H01H 1/58

(54) **Interrupteur à connecteur démontable**
Mikroschalter mit demontierbarem Verbinder
Microswitch with detachable connector

(30) Priorité: 12.10.2001 FR 0113403
(43) Date de publication de la demande: 23.04.2003
(73) Titulaire: SCHNEIDER ELECTRIC INDUSTRIES SAS, 92500 Rueil-Malmaison (FR)
(72) Inventeur: Rochard, Michel, 16600 Ruelle (FR); Severac, Didier c/o Schneider Electric Industries, 92500 Rueil-Malmaison (FR)

(56) Documents cités:
- EP-A- 0 790 628
- DE-U- 8 527 935
- DE-U- 29 621 455
- US-A- 5 453 589

## Description

La présente invention concerne un interrupteur comprenant un boîtier à gabarit extérieur de forme générale sensiblement prismatique doté vers une partie avant d'une tête de détection de mouvement ou de présence d'objet, logeant un ensemble de commutation électrique muni à l'arrière de contacts de sortie, et comprenant vers une partie arrière un connecteur amovible de câble pour connecter un câble aux contacts de sortie, où le boîtier de l'interrupteur détermine un logement pour l'ensemble de commutation et le connecteur et présente à cet effet deux grandes faces latérales contribuant à définir le gabarit extérieur du boîtier.

Il est habituel de connecter à ces interrupteurs une grande variété de connecteurs, qui diffèrent entre eux par le type de connexion, par le nombre de broches, ou par la longueur de câble rattachée au corps de connecteur, ou encore par la direction de sortie du câble... Ceci entraîne en pratique la nécessité fâcheuse de multiplier les références d'interrupteurs chez le fabricant, à cause des différents connecteurs qui leur sont associés. D'autre part, il est souhaitable d'intégrer le connecteur au boîtier de l'interrupteur, notamment pour éviter toute saillie gênante dans un environnement de machines industrielles.

Le document DE-U-29621455 décrit un interrupteur selon le préambule de la revendication 1.

L'invention a pour but d'intégrer de manière simple le connecteur au boîtier d'un tel interrupteur, en permettant d'associer au boîtier divers connecteurs, et de changer, de préférence sans modifier le boîtier, le connecteur ou l'ensemble de commutation électrique.

Selon l'invention, les grandes faces latérales forment à la partie arrière du boîtier des cloisons qui servent d'ailes d'emboîtement pour le connecteur, lequel connecteur présente un corps emboîté de façon débrochable dans le logement entre les ailes, doté d'au moins une paroi qui s'inscrit dans le gabarit sensiblement prismatique du boîtier et verrouillé dans le logement par un dispositif de verrouillage.

Il en résulte que le connecteur ne dépasse pas du gabarit prismatique du boîtier et reste protégé. De préférence, une face arrière du corps forme la face arrière du boîtier et une face latérale du corps constitue une partie de face latérale du boîtier, ceci permettant de faire sortir le câble vers l'arrière ou latéralement. L'ensemble de commutation et le corps du connecteur sont de préférence insérés l'un derrière l'autre dans le logement, notamment à section rectangulaire, du boîtier de l'interrupteur, en ayant des sections sensiblement identiques et adaptées à celle du logement.

Le montage et le démontage du connecteur sont facilités par le dispositif de verrouillage, celui-ci étant de préférence prévu à l'arrière du corps du connecteur, et comprenant un élément de manoeuvre, par exemple rotatif du type quart de tour, accessible par la face arrière et au moins un élément d'accrochage apte à s'engager contre un élément d'arrêt prévu dans une aile du boîtier. L'élément d'accrochage peut alors être constitué par deux tenons prévus sur des côtés opposés de l'élément rotatif de manoeuvre pour coopérer chacun avec une fente prévue dans les ailes en regard mutuel entre lesquelles est encastré le corps du connecteur. Un joint d'étanchéité disposé contre la paroi interne du logement en adjacence à l'ensemble de commutation électrique est avantageusement mis en pression par le dispositif de verrouillage du corps de connecteur.

La description va être faite ci-après d'un mode de réalisation non limitatif de l'invention, en regard des dessins annexés.
La figure 1 représente en perspective un interrupteur de position conforme à l'invention.
La figure 2 est une vue en perspective éclatée montrant le boîtier et le connecteur de l'interrupteur.
La figure 3 est une autre vue en perspective éclatée, à plus petite échelle, de l'interrupteur.

L'interrupteur représenté est un interrupteur de position, c'est-à-dire un interrupteur du type présentant un levier ou un poussoir sensible à l'accostage d'un objet externe, et traduisant cette détection par un signal électrique de sortie. L'interrupteur considéré peut aussi être en variante un détecteur de proximité sans contact.

L'interrupteur de position illustré sur la figure 1 comprend un boîtier 10 de forme générale prismatique qui présente une partie avant 10A, une partie médiane 10B et une partie arrière 10C. A la partie avant 10A est fixée une tête de manoeuvre 21 munie d'un levier 22 susceptible de tourner quand un objet vient à son contact. Le boîtier 10 présente un logement A de section générale rectangulaire de façon à loger dans la partie médiane 10B du boîtier 10 un bloc de contacts - ou un bloc électronique -24 (voir figure 3) et dans la partie arrière 10C du boîtier 10 un connecteur débrochable 30.

Plus en détail, le boîtier 10 de l'interrupteur présente des faces sensiblement planes, à savoir une face avant 11, une face arrière 12, deux petites faces latérales 13,14 et deux grandes faces latérales 15,16 définissant un gabarit - ou une enveloppe - prismatique. Les grandes faces latérales 15,16 forment chacune à leur partie arrière une aile d'emboîtement 15a,16a munie d'une ouverture en forme de fente 15b, respectivement 16b, parallèle au plan de la face arrière adjacente 12. La face latérale 13 présente aussi à sa partie arrière une aile d'emboîtement 13a, tandis que la face latérale 14 ne présente pas d'aile correspondante. De la sorte, les ailes 15a,16a,13a définissent pour le logement Aune ouverture vers l'arrière et vers le côté de la face 14.

La tête de manoeuvre 21 est fixée de manière amovible au boîtier 10 au moyen d'une fourchette 23 insérable dans le boîtier. Le bloc de contacts 24 est introduit de manière amovible dans le boîtier 10 selon la direction principale X de l'interrupteur et présente vers l'arrière des contacts mâles 25 de sortie. Un joint d'étanchéité rectangulaire 20 est disposé dans la partie médiane du logement A entre le bloc de contacts 24 et le connecteur 30 pour assurer l'étanchéité du bloc de contacts. Le bloc de contacts est ici de type électromécanique ; il peut aussi bien comprendre un circuit de traitement électronique.

Le connecteur débrochable 30 a un corps 31 emboîté et pratiquement encastré dans le logement A derrière le bloc de contacts. Le connecteur 30 présente des grandes faces latérales 32,33 qui sont engagées dans le logement A en étant parallèles et adjacentes aux ailes 15a,16a des grandes faces 15,16 du boîtier, une petite face latérale 34 qui se situe dans le prolongement de la petite face 14 du boîtier et une petite face latérale 35 engagée dans le logement A, en étant parallèle et adjacente à l'aile 13a. Le corps 31 du connecteur 30 a une face arrière 36 qui constitue la majeure partie, de préférence la totalité, de la face arrière 12 du boîtier de l'interrupteur. A l'avant, le connecteur 30 possède des contacts femelles 37 destinés à coopérer avec certains au moins des contacts mâles 25 du bloc 24. Un câble 38 est lié au corps 31 pour sortir à 45°, comme indiqué sur les figures, ou parallèlement à la longueur du boîtier 10, selon le type de connecteur souhaité.

Un dispositif de verrouillage 40 est prévu à l'arrière du connecteur, en étant associé à sa face arrière. Le dispositif 40 est par exemple du type quart de tour et comprend une vis ou organe analogue de manoeuvre 41 accessible par la face arrière 36 et lié à une came rotative 42 à deux oreilles latérales 43,44 qui forment des tenons s'accrochant dans les fentes 15b,16b. L'effet de came entraîne, lorsque les oreilles 43,44 s'engagent dans les fentes, l'application du bord avant du corps 31 contre le joint d'étanchéité 20, avec pour effet un serrage satisfaisant de ce joint. Le dispositif 40 confirme donc la fixation du connecteur après embrochage et assure l'étanchéité de la partie électrique de l'interrupteur.

On constate que le bloc de contacts 24 et le corps 31 du connecteur 30 ont en largeur et en longueur des dimensions sensiblement égales à celles de la section transversale du logement A du boîtier 10 ; par sa face arrière 36 et sa face latérale 34, le connecteur s'inscrit dans le gabarit prismatique du boîtier de l'interrupteur, tout en restant fermement maintenu par les ailes 15a,16a,13a et verrouillé par le dispositif de verrouillage 40.

## Revendications

1. Interrupteur comprenant un boîtier (10) à gabarit extérieur de forme générale sensiblement prismatique doté vers une partie avant d'une tête de détection de mouvement (21) ou de présence d'objet, le boîtier logeant un ensemble de commutation électrique (24) muni à l'arrière de contacts de sortie (25), et comprenant vers une partie arrière un connecteur (30) amovible de câble pour connecter un câble (38) aux contacts de sortie (25), où
- le boîtier (10) de l'interrupteur détermine un logement (A) pour l'ensemble de commutation (24) et le connecteur (30) et il présente à cet effet deux grandes faces latérales (15,16) contribuant à définir son gabarit extérieur ***caractérisé par le fait que** :* les grandes faces latérales forment à la partie arrière (10C) du boîtier des ailes (15a, 16a, 13a) d'emboîtement,
- le connecteur (30) présente un corps (31) emboîté de façon débrochable dans le logement (A) entre les ailes (15a, 16a, 13a), le connecteur étant doté d'au moins une face (34,36) qui s'inscrit dans le gabarit extérieur du boîtier et le connecteur étant maintenu dans le logement à l'aide d'un dispositif de verrouillage (40).

2. Interrupteur selon la revendication 1, **caractérisé par le fait que** le corps (31) du connecteur s'emboîte dans le logement (A) entre les ailes (15a,16a) de la partie arrière (10C) du boîtier (10) de l'interrupteur, une face arrière (36) du corps de connecteur formant la face arrière (12) du boîtier et une face latérale (34) du corps de connecteur constituant une partie de face latérale (14) du boîtier.

3. Interrupteur selon la revendication 1, **caractérisé par le fait que** l'ensemble de commutation électrique (24) et le corps (31) du connecteur sont logés respectivement dans une partie médiane (10B) et une partie arrière (10C) du boîtier de l'interrupteur, en étant insérés l'un derrière l'autre dans le sens de la longueur (X) de l'interrupteur et ayant une largeur et une profondeur sensiblement égales à celles de la section transversale du boîtier (10).

4. Interrupteur selon la revendication 1, **caractérisé par le fait que** le dispositif de verrouillage (40) est prévu à l'arrière du connecteur (30), ce dispositif comprenant un le connecteur étant élément de manoeuvre (41) accessible par la face arrière (36) et au moins un élément d'accrochage (43,44) qui s'engage contre un élément d'arrêt (15b,16b) prévu dans une aile (15a,16a) du boîtier (10).

5. Interrupteur selon la revendication 4, **caractérisé par le fait que** le dispositif de verrouillage (40) est un dispositif de fixation quart de tour.

6. Interrupteur selon la revendication 5, **caractérisé par le fait que** le dispositif de fixation quart de tour comprend deux tenons d'accrochage prévus sur des côtés opposés de l'élément rotatif de manoeuvre (41) et coopérant chacun avec une fente (15b,16b) prévue dans une aile (15a,16a) du boîtier (10).

7. Interrupteur selon la revendication 1, **caractérisé par le fait qu**'un joint d'étanchéité (20) est disposé contre la paroi interne du logement (A) en adjacence à l'ensemble de commutation (24), entre celui-ci et une partie avant du corps (31) de connecteur, le dispositif de verrouillage (40) étant apte à mettre en pression le joint et à assurer l'étanchéité de l'ensemble de commutation.

## Claims

1. Switch with a roughly prismatic shaped template box (10), equipped on the front part with a motion or object presence detection head (21), the box housing an electric switching assembly (24), equipped with output contacts at the back (25), and with a removable (30) cable connector on a back part, to connect a cable (38) to the output contacts (25) where,
- the box (10) of the switch determines a housing (A) for the switching assembly (24) and the connector (30) and, for this purpose, has two large lateral surfaces (15,16) that contribute to the definition of the external template,
***Characterised by** the fact that:*
the large lateral surfaces form fitting wings (15a,16a,13a) on the back part (10C)
- the connector (30) has a body (31) fitted so that it can be detached from the housing (A) between the wings (15a,16a,13a), the connector being equipped with at least one surface (34,36) that fits in the external template of the box(10) being holding in the housing by a locking mechanism (40).

2. Switch according to claim 1, **characterised by** the fact that the body (31) of the connector fits into the housing (A) between the wings (15a,16a) of the back part (10C) of the switch box (10), a back surface (36) of the connector body forming the back surface (12) of the box and a lateral surface (34) of the connector body forming part of the lateral surface (14) of the box.

3. Switch according to claim 1, **characterised by** the fact that the electric switching assembly (24) and the body (31) of the connector are respectively housed in a median part (10B) and a back part (10C) of the switch box, being inserted one behind the other lengthways (X) in the switch, and being roughly identical in width and depth to the transversal cross-section of the box (10).

4. Switch according to claim 1, **characterised by** the fact that the locking mechanism (40) is provided at the back of the connector (30), this device comprising a manoeuvre element (41) accessible from the back surface (36) and at least one latching element (43,44) that engages on a stop element (15b,16b) provided in one wing (15a,16a) of the box (10).

5. Switch according to claim **4, characterised by** the fact that the locking mechanism (40) is a quarter-turn fixing device.

6. Switch according to claim 5, **characterised by** the fact that the quarter-turn fixing device comprises two latching tongues provided on opposite sides of the rotating manoeuvre element (41) and each operating with a slot (15b,16b) provided in one wing (15a,16a) of the box (10).

7. Switch according to claim 1, **characterised by** the fact that a seal (20) is placed against the internal wall of the housing (A) adjacent to the switching assembly (24), between this assembly and a front part of the connector body (31). The locking mechanism (40) is able to apply pressure to the seal and thus ensure tightness of the switching assembly.

## Patentansprüche

1. Schalter, der ein Gehäuse (10) mit einem Außenmaß von im Wesentlichen prismatischer Form aufweist, der zu einem vorderen Bereich hin mit einem Kopf (21) zur Erfassung einer Bewegung oder des Vorhandenseins eines Gegenstands versehen ist, wobei das Gehäuse eine elektrische Schalteinheit (24) aufnimmt, die an der Rückseite mit Ausgangskontakten (25) ausgestattet ist, und zu einem hinteren Bereich hin einen lösbaren Kabelverbinder (30) aufweist, um ein Kabel (38) mit den Ausgangskontakten (25) zu verbinden, wobei das Gehäuse (10) des Schalters eine Aufnahme (A) für die Schalteinheit (24) und den Verbinder (30) bestimmt und zu diesem Zweck zwei große Seitenflächen (15, 16) aufweist, die zur Definition seines Außenmaßes beitragen,
**dadurch gekennzeichnet, dass**
- die großen Seitenflächen im hinteren Bereich (10C) des Gehäuses Einsteckflügel (15a, 16b, 13a) bilden,
- der Verbinder (30) einen Körper (31) aufweist, der zwischen den Flügeln (15a, 16a, 13a) herausziehbar in die Aufnahme (A) eingesteckt wird, wobei der Verbinder mit mindestens einer Seite (34, 36) versehen ist, die innerhalb des Außenmaßes des Gehäuses (10) liegt und mit Hilfe einer Verriegelungsvorrichtung (40) in der Aufnahme gehalten wird.

2. Schalter nach Anspruch 1, **dadurch gekennzeichnet, dass** der Körper (31) des Verbinders sich in die Aufnahme (A) zwischen den Flügeln (15a, 16a) des hinteren Bereichs (10C) des Gehäuses (10) des Schalters einsteckt, wobei eine Rückseite (36) des Verbinderkörpers die Rückseite (12) des Gehäuses bildet, und eine Seitenfläche (34) des Verbinderkörpers einen Seitenflächenbereich (14) des Gehäuses bildet.

3. Schalter nach Anspruch 1, **dadurch gekennzeichnet, dass** die elektrische Schalteinheit (24) und der Körper (31) des Verbinders in einem Mittelbereich (10B) bzw. in einem hinteren Bereich (10C) des Gehäuses des Schalters angeordnet werden, indem sie hintereinander in Richtung der Länge (X) des Schalters eingeführt werden und eine Breite und eine Tiefe haben, die im Wesentlichen gleich denjenigen des Querschnitts des Gehäuses (10) sind.

4. Schalter nach Anspruch 1, **dadurch gekennzeichnet, dass** die Verriegelungsvorrichtung (40) an der Rückseite des Verbinders (30) vorgesehen ist, wobei diese Vorrichtung ein Betätigungselement (41), das über die Rückseite (36) zugänglich ist, und mindestens ein Befestigungselement (43, 44) aufweist, das gegen ein Arretierelement (15b, 16b) in Eingriff kommt, das in einem Flügel (15a, 16a) des Gehäuses (10) vorgesehen ist.

5. Schalter nach Anspruch 4, **dadurch gekennzeichnet, dass** die Verriegelungsvorrichtung (40) eine Vierteldrehungs-Befestigungsvorrichtung ist.

6. Schalter nach Anspruch 5, **dadurch gekennzeichnet, dass** die Vierteldrehungs-Befestigungsvorrichtung zwei Befestigungszapfen aufweist, die auf gegenüberliegenden Seiten des drehenden Betätigungselements (41) vorgesehen sind und je mit einem Schlitz (15b, 16b) zusammenwirken, der in einem Flügel (15a, 16a) des Gehäuses (10) vorgesehen ist.

7. Schalter nach Anspruch 1, **dadurch gekennzeichnet, dass** eine Dichtung (20) gegen die Innenwand der Aufnahme (A) in Angrenzung an die elektrische Schalteinheit (24) zwischen dieser und einem vorderen Bereich des Verbinderkörpers (31) angeordnet ist, wobei die Verriegelungsvorrichtung (40) die Dichtung unter Druck setzen und die Dichtheit der Schalteinheit gewährleisten kann.
